# EUROPÄISCHE PATENTSCHRIFT

(11) **EP 0 014 265 B1**
(45) Veröffentlichungstag und Bekanntmachung des Hinweises auf die Patenterteilung: **15.06.1983**
(21) Anmeldenummer: 79200055.6
(22) Anmeldetag: 01.02.1979
(51) Int. Cl.: G08B 17/10, F23G 1/00

(54) **Photoelektrische Vorrichtung zur Flammen- und Rauchgasüberwachung**
Photoelectric system for monitoring flames and fumes
Dispositif photoélectrique de contrôle de flammes et de gaz de fumée

(43) Veröffentlichungstag der Anmeldung: 20.08.1980
(73) Patentinhaber: BBC Aktiengesellschaft Brown, Boveri & Cie., CH-5401 Baden (CH)
(72) Erfinder: Eichelberger, Erwin, CH-5430 Wettingen (CH); Nieweg, Edgar W., Dipl.-Ing., D-7891 Küssaberg 1 (DE)

## Beschreibung

Die Erfindung bezieht sich auf eine photoelektrische Vorrichtung zur Flammen- und Rauchgasüberwachung mit einem optischen System, umfassend eine Lichtquelle und zwei Photodetektoren, an die eine Auswerteeinheit angeschlossen ist.

Eine derartige Vorrichtung ist aus der DE-AS 1 616 869 bekannt.

Rauchgasmelder werden bei Brandschutzanlagen und zur Emissionsüberwachung von Verbrennungsanlagen verwendet. Die Anzahl der bereits bekannten Geräte ist sehr groß. Die Ausführung variiert zwischen verhältnismäßig einfachen Geräten für quantitative Messungen und zwischen aufwendigen Anlagen zur qualitativen Erfassung von Rauchgasen.

Im Artikel »Die fotoelektrische Messung von Staubemissionen« von H. Walcher, Feinwerktechnik & Meßtechnik, 83, 1975, Heft 6, Seiten 257 ff., sind verschiedene Systeme beschrieben und dargestellt, die auch auf optischem Prinzip arbeiten. Es werden mehrere Ausführungsbeispiele dargestellt, die jedoch alle sehr kompliziert und somit aufwendig sind. Es wird darauf aufmerksam gemacht, daß infolge der schwankenden Strömungsverhältnisse, durch Schwadenbildung und infolge diskontinuierlicher Verbrennung sehr unruhige Meßangaben entstehen können, die keine einfache Auswertung gewährleisten.

Im Artikel »Elektronik im Brandschutz«, von K. Nentwig, industrieelektrik+elektronik, 20. Jahrgang, 1975, Nr. 10, S. 207 ff., sind Brandschutzanlagen beschrieben und dargestellt, die entweder auf optischem Prinzip arbeiten oder aus lonisations- oder Gasdetektoren ausgebildet sind. Weil bei einer optischen Brandschutzmeldung verhindert werden muß, daß die Anlage auf Sonnen- oder Lampenlicht reagiert, ist ein Flammenmelder mit einer Fotozelle und einem Selektivverstärker versehen, der nur auf Frequenzen zwischen 4 und 30 Hz anspricht. Dieser Melder reagiert also nicht auf das Lampenlicht, das entweder 100 oder 120 Hz aufweist. Auch gegenüber dem Sonnenlicht ist der Selektivverstärker unempfindlich, weil das Sonnenlicht mit Null-Frequenz in die Fotozelle eintritt.

Bei der DE-AS 1 616869 handelt es sich um eine selektiv auf Ultrarotstrahlen einer Flamme ansprechende photoelektrische Vorrichtung, wobei zur gleichzeitigen Überwachung von Flammen- und Rauchbildung eine Strahlungsquelle vorgesehen ist, die im wesentlichen Licht mit derselben spektralen Zusammensetzung wie eine Flamme erzeugt und deren Strahlungskegel den von Rauch erfüllbaren Gesichtsfeldkegel der in einem Detektorkopf vereinigten Photowiderstände kreuzt.

Bei Kremationsöfen besteht das Problem der sicheren Erfassung von Rauchgasen, da die Intensität des Verbrennungsvorgangs zeitlich stark schwankt. Die übliche optische Rauchgasüberwachung gibt bei solchen Öfen in den Zeitabschnitten, in denen die Flammen bis in die Rauchkanäle schlagen, kein für die entsprechende Nachregelung des Ofens, d. h. für die Vermeidung von unerwünschten Emissionen brauchbares Signal mehr.

Es besteht zwar die Möglichkeit, die Distanz zwischen dem Verbrennungsraum und der Rauchgasüberwachung zu vergrößern, diese Ausführungsmöglichkeit ist jedoch technisch ungünstig, da dabei das Volumen zwischen dem Verbrennungsraum und der Überwachungseinrichtung, das sich vor dem Ansprechen der Überwachungseinrichtung mit Rauch füllt, unerwünscht groß ist. Auch eine Rauchgasüberwachung unter Verwendung einer einzigen Fotozelle mit zugehörender Lichtquelle ist den heutigen Anforderungen bezüglich Umweltschutz nicht mehr gewachsen, weil bei dieser Lösung die Gefahr besteht, daß auch die Flammen unrichtig signalisiert werden.

Der Erfindung liegt die Aufgabe zugrunde, mittels einer Flammen- und Rauchgasdetektionsvorrichtung an getrennten Stellen im Rauchkanal eines Kremationsofens Flammen und Rauchgase zu detektieren, welches Detektionsgerät weniger störanfällig ist, einen einfacheren Aufbau aufweist, und das den besonderen Überwachungskriterien eines Kremationsofens gerecht wird.

Die vorgenannte Aufgabe wird bei einer Vorrichtung der eingangs genannten Art erfindungsgemäß dadurch gelöst, daß zur Flammen-und Rauchgasüberwachung im Rauchkanal eines Kremationsofens die Photodetektoren als Photozellen ausgebildet sind, die Lichtquelle gegenüber der ersten Photozelle angeordnet ist und nur diese bestrahlt, die zweite Photozelle in Rauchströmungsrichtung vor der ersten Photozelle angeordnet ist, und die zwei Photozellen antiparallel geschaltet sind.

Der Vorteil der Erfindung besteht insbesondere darin, daß die Photozelle, die der Lichtquelle zugeordnet ist, das Rauchvorkommen signalisiert, wobei die zweite Photozelle, die keiner Lichtquelle zugeordnet ist, auf die einschlagenden Flammen reagiert. Die antiparallele Schaltung der Photozellen bedeutet eine Vereinfachung des Erfindungsgegenstandes, weil die Signale, die von beiden Photozellen ausgehen, entgegenwirken, und dadurch die Frischluftzufuhr unverzüglich den jeweiligen Verbrennungsbedingungen angepaßt werden kann.

Die Erfindung wird im folgenden anhand schematischer Zeichnungen näher erläutert. Es zeigt
F i g. 1 eine schematische Darstellung eines Verbrennungsofens mit einem Rauchkanal, in dem die erfindungsgemäße Rauchgasüberwachungseinrichtung installiert ist, und
F i g. 2 die elektrische Schaltung der Rauchgas- überwachungseinrichtung gemäß der Erfindung.

Gemäß Fig. 1 ist ein Ofen 1 mit einem Rauchkanal 2 verbunden, der in einen Schornstein 3 führt. Im Rauchkanal 2 ist eine Lichtquelle 4 und eine gegenüber der Lichtquelle 4 angeordnete erste Photozelle 5 befestigt. Im Rauchkanal 2 ist auch eine zweite Photozelle 6 angeordnet, die sich zwischen dem Ofen 1 und der ersten Photozelle 5 befindet. Die Richtung der Strahlen der Lichtquelle 4 ist mit dem gestrichelt gezeichneten Pfeil 7 dargestellt. Am Anfang des Rauchkanals 2 ist eine Flamme 8 schematisch gezeichnet.

Gleiche Teile sind in Fig. 2 mit denselben Bezugsziffern versehen wie in Fig. 1.

Gemäß Fig. 2 sind die erste Photozelle 5 und die zweite Photozelle 6 antiparallel geschaltet und über Verbindungsleitungen 11 bzw. gemeinsame Leitungen 12 an eine Auswerteeinheit 9 angeschlossen, die mit einem Regelausgang 10 versehen ist.

Die Arbeitsweise ist wie folgt: Im Normalbetrieb entwickelt sich kein Rauch und in den Rauchkanal 2 schlägt keine Flamme 8. Die erste Photozelle 5 empfängt das Licht der Lichtquelle 4. Die Photozelle 6 registriert keinen Lichteinfall. Die Auswerteeinheit 9 enthält ein Signal von der ersten Photozelle 5, welches signalisiert, daß die Verbrennungsluftregulierung richtig eingestellt ist.

Bei einer Rauchentwicklung und schwachem Verbrennungsvorgang ist der Lichteinfall auf die erste Photozelle 5 von der Rauchdichte abhängig. Die zweite Photozelle 6 bleibt unbeeinflußt, weil in den Rauchkanal 2 keine Flamme 8 schlägt. Dementsprechend erhält die Auswerteeinheit 9 von der ersten Photozelle 5 ein Signal, das bedeutet, daß der Verbrennungsvorgang z. B. mit einer erhöhten Frischluftzugabe beeinflußt werden soll.

Bei einer extrem starken Verbrennung, die erfahrungsgemäß immer mit starker Rauchentwicklung verbunden ist, schlägt die Flamme 8 über die zweite Photozelle 6 oder über beide Photozellen 5 und 6. Die beiden Photozellen 5 und 6, die mit einer gemeinsamen Leitung 12 an die Auswerteeinheit 9 angeschlossen sind, wirken mit ihren Signalen entgegengesetzt, weil die genannten Photozellen antiparallel geschaltet sind. Bei dieser Lösung erhält die Auswerteeinheit 9 ein Signal, das bedeutet, daß z. B. noch mehr Frischluft zur Rauchbekämpfung in den Ofen 1 zugeführt werden muß.

## Patentansprüche

Photoelektrische Vorrichtung zur Flammen-und Rauchgasüberwachung mit einem optischen System, umfassend eine Lichtquelle (4) und zwei Photodetektoren (5, 6), an die eine Auswerteeinheit (9) angeschlossen ist, dadurch gekennzeichnet, daß zur Flammen- und Rauchgasüberwachung im Rauchkanal (2) eines Kremationsofens die Photodetektoren als Photozellen (5, 6) ausgebildet sind, die Lichtquelle gegenüber der ersten Photozelle (5) angeordnet ist und nur diese bestrahlt, die zweite Photozelle (6) in Rauchströmungsrichtung vor der ersten Photozelle (5) angeordnet ist, und die zwei Photozellen (5, 6) antiparallel geschaltet sind.

## Claims

Photoelectric device for flame-monitoring and flue gas-monitoring, having an optical system comprising a light source (4) and two photodetectors (5, 6) to which an evaluation unit (9) is connected, characterised in that, for flame-monitoring and flue gas-monitoring in the flue duct (2) of a cremation furnace, the photodetectors are designed as photo cells (5, 6), the light source is arranged opposite the first photo cell (5) and irradiates only the latter, the second photo cell (6) is arranged upstream of the first photo cell (5) in the direction of the flue gas, and the two photo cells (5, 6) are connected in anti-parallel fashion.

## Revendications

Dispositif photo-électrique destiné à surveiller des flammes et des fumées, équipé d'un système optique comprenant une source de lumière (4) et deux détecteurs photo-électriques (5, 6) auxquels est connectée une unité d'évaluation (9), caractérisé en ce que pour surveiller des flammes et des fumées dans le conduit de fumée (2) d'un four crématoire, les détecteurs photo-électriques ont la forme de cellules photo-électriques (5, 6), la source de lumière est disposée en face de la première cellule photo-électrique (5) et n'éclaire que cette cellule, la deuxième cellule photo-électrique (6) est disposée dans la direction d'écoulement des fumées en amont de la première cellule photo-électrique (5) et les deux cellules photo-électriques (5, 6) sont connectées de manière antiparallèle.
